# EUROPÄISCHE PATENTSCHRIFT

(11) **EP 3 247 640 B1**
(45) Veröffentlichungstag und Bekanntmachung des Hinweises auf die Patenterteilung: **23.10.2019**
(21) Anmeldenummer: 16702886.9
(22) Anmeldetag: 19.01.2016
(51) Int. Cl.: B65B 1/22, B65B 1/26, B65B 43/26

(54) **VORRICHTUNG UND VERFAHREN ZUM FÜLLEN EINES OFFENEN GEBINDES**
APPARATUS AND METHOD FOR FILLING AN OPEN CONTAINER
DISPOSITIF ET PROCÉDÉ POUR REMPLIR UN EMBALLAGE OUVERT

(30) Priorität: 20.01.2015 DE 102015100779
(43) Veröffentlichungstag der Anmeldung: 29.11.2017
(73) Patentinhaber: Haver & Boecker OHG, 59302 Oelde (DE)
(72) Erfinder: WEHLING, Mark, 59320 Ennigerloh (DE); SCHÜTTE, Volker, 59302 Oelde (DE); VAN BERGEREM, Josef, 59320 Ennigerloh (DE)
(74) Vertreter: BSB Patentanwälte Schütte & Engelen Partnerschaft mbB
(86) Internationale Anmeldenummer: PCT/EP2016/050982
(87) Internationale Veröffentlichungsnummer: WO 2016/116427

(56) Entgegenhaltungen:
- DE-A1-102005 027 819
- DE-A1-102011 119 451
- DE-C- 864 820
- DE-U1- 8 910 081

## Beschreibung

Die vorliegende Erfindung betrifft eine Packanlage zum Füllen von Schüttgütern in offene Gebinde, eine Verdichtungseinrichtung zum Verdichten von Schüttgut in einem offenen Gebinde und ein Verfahren zum Füllen und/oder Verdichten von Schüttgut in einem offenen Gebinde. Obwohl die Erfindung im Folgenden mit Bezug auf das Abfüllen von Schüttgut in offene Säcke und das Verdichten von Schüttgut in offenen Säcken beschrieben wird, ist die Erfindung nicht auf das Abfüllen von Schüttgut in offene Säcke und das Verdichten von Schüttgut in offenen Säcken beschränkt, sondern kann ebenso eingesetzt werden, um Schüttgüter in andere offene Gebinde oder Behälter wie Kartons, Eimer oder sonstige offene Behältnisse einzufüllen und dort zu verdichten.

Die DE 864 820 betrifft ein Verfahren und eine Vorrichtung von Beton. Dabei kann die Zusammensetzung der Betonmasse verändert werden und es können flüssige und gasförmige Bestandteile aus dem Inneren der Masse abgesaugt oder in das Innere der Masse eingeführt werden. Eine Vorrichtung nach der DE 864 820 weist eine Antriebswelle mit einer Unwuchtmasse auf und die Welle ist im Inneren des Rüttelgeräts gelagert. Der äußere Mantel besitzt Lochungen oder ist als Sieb ausgebildet oder ist mit einem Filter überzogen. Eine Rüttelvorrichtung ist gemeinsam mit einer Unter- bzw. Überdruckeinrichtung in das Innere der Masse des Betons einführbar und es kann gleichzeitig überschüssige Flüssigkeit und Luft abgesaugt werden. Es können auch besondere Befestigungsmittel in die Masse bei gleichzeitigem Rüttelvorgang eingeführt werden. Diese Druckschrift ist auf das Verdichten von Flüssigkeit enthaltendem Beton ausgerichtet. Dabei sollen flüssige und gasförmige Bestandteile abgesaugt und die Betonmasse verdichtet werden.

Im Stand der Technik sind verschiedenste Vorrichtungen und Verfahren bekannt geworden, Schüttgüter in offene Gebinde wie zum Beispiel Offensäcke einzufüllen und während des Füllvorgangs oder danach zu verdichten, um die Menge des benötigten Sackmaterials zu reduzieren und eine bessere und leichtere Stapelbarkeit gefüllter und verschlossener Säcke zu ermöglichen.

Zur Abfüllung von Schüttgütern in offene Säcke kann ein Fluid wie Luft beigesetzt werden, um die Fließfähigkeit des Schüttguts zu erhöhen. Bei leichteren Materialien ist oftmals schon ein erheblicher Anteil von Luft in dem Schüttgut vorhanden, bevor eine Abfüllung stattfindet. Um die Größe der notwendigen Behältnisse und auch die Transportkosten zu verringern, werden die offenen Gebinde bei oder nach der Füllung aktiv oder passiv entlüftet, um den Luftanteil in dem Schüttgut zu verringern.

Zur besseren Verdichtung des abgefüllten Schüttguts sind Bodenrüttler bekannt geworden, die auf den Boden des Gebindes einwirken und durch die eingebrachten Schwingungen erheblich zur Entlüftung eines abgefüllten Schüttguts beitragen. Für manche Schüttgüter reicht eine solche Verdichtung nicht aus oder eine solche Verdichtung benötigt zu viel Zeit, um eine effektive Abfüllleistung zu erzielen.

Mit der DE 10 2005 037 916 A1 ist eine Maschine zum Formen, Füllen und Schließen von Säcken bekannt geworden, bei der aus einem Kunststoffschlauch ein Sack hergestellt wird und an einer Befüllstation ein Fallrohr eines Dosierorgans in das oben offene Ende des Sackes eingeführt wird. In dem Fallrohr ist eine Schnecke zum Transport des Befüllgutes angebracht, um den Sack zu befüllen. Das Fallrohr ist von einem Verschlussrohr umgeben. Während des Dosiervorgangs senkt ein separates Transportsystem den Sack bei der Füllung in der Weise ab, dass sich die Produktaustrittsöffnung jederzeit unterhalb des Füllspiegels befindet. Zusammen mit dem Dosiervorgang kann bei Bedarf durch den im Verschlussrohr integrierten Filter abgesaugt werden, wobei das Absaugen der Luft gewissermaßen zu einer Verdichtung des Schüttguts führt. Dieser Effekt der Produktverdichtung kann durch den zusätzlichen Einsatz von Vibrationserzeugern oder Klopfern noch verstärkt werden. Dabei wird oben direkt unterhalb des Trichters von außen auf das Verschlussrohr geklopft. Die Schwingungen werden durch das Verschlussrohr und das Fallrohr in das Befüllgut übertragen. Alternativ kann ein Rüttler auch an der Sackbodenunterstützungseinheit angeordnet sein und von unten auf den Boden des Sackes einwirken. Die bekannte Maschine hat den Nachteil, dass der Transport des Füllgutes über eine Schnecke in dem Fallrohr einen relativ großen Durchmesser des Dosierorgans erfordert und nur zu relativ geringen Füllgeschwindigkeiten führt. Das Absenken des Sackes während des Füllvorgangs benötigt auch Zeit und erfordert weiterhin einen erheblichen apparativen Aufwand. Ein erheblicher Nachteil ist auch, dass das Dosierrohr den Durchmesser des Dosierorgans noch vergrößert, sodass nur Säcke mit einem entsprechend großen Durchmesser am oberen Ende gefüllt werden können. Außerdem kann nur relativ wenig Energie und nur eine kleine Schwingungsamplitude in das Füllgut eingebracht werden, sodass die Effektivität begrenzt ist.

Deshalb ist der Einsatz von Vakuumlanzen bekannt geworden, die während des Füllvorgangs von oben in einen offenen Sack eintauchen und über ein angelegtes Vakuum Luft über die Lanzenaußenfläche Ansaugen und im Inneren die Luft abführen. Derartige Vakuumlanzen erhöhen insbesondere bei leichten Schüttgütern die Abfüllleistung, auch wenn sich auf der Außenoberfläche der Vakuumlanze oftmals während eines Füllvorgangs, ein Schüttgutkuchen bildet, der die Effektivität der Vakuumlanze erheblich verringert, da äußere Bereiche nicht mehr erreicht werden. Außerdem kann sich das Filter mit der Zeit zusetzen.

Als effektiv hat sich der Einsatz einer Rüttelflasche herausgestellt, die ebenfalls von oben durch den Füllstutzen in den offenen Sack hinein geführt wird und die im Inneren der Rüttelflasche eine drehbar gelagerte Unwucht aufweist, die als Schwingungserreger dient und bei Rotation die Rüttelflasche in eine Schwingungsbewegung versetzt, sodass das die Rüttelflasche umgebende Schüttgut entlüftet wird. Bei besonders leichten Schüttgütern ist der Einsatz einer Rüttelflasche aber manchmal nicht besonders effektiv, vielleicht auch, weil bei derartigen leichten Materialien die Rüttelflasche mehr in dem Schüttgut herumrührt, als eine effektive Entlüftung zu bewirken.

Mit der DE 10 2011 119 451 A1 ist eine Packmaschine zum Füllen von Säcken bekannt geworden, mit der eine hohe Abfüllleistung bei hoher Gewichtsgenauigkeit möglich ist. Bei der bekannten Packmaschine werden Füllturbinen zum Transport des Füllgutes eingesetzt. Jedem Füllstutzen sind zwei separate Verdichtungseinrichtungen zugeordnet. Eine Verdichtungseinrichtung ist als Bodenrüttler ausgeführt und unterhalb des Sackbodens angeordnet. Während des Füllvorgangs kann von oben eine Vakuumlanze als weitere Verdichtungseinrichtung durch den Füllstutzen hindurch bis in das Innere des Sackes eintauchen und das abgefüllte Produkt verdichten. Es wird erwähnt, dass es wahlweise oder produktabhängig oder nacheinander möglich ist, eine Rüttelflasche als Verdichtungseinrichtung und eine Vakuumlanze als Verdichtungseinrichtung von oben in den Füllstutzen einzuführen. Die bekannte Packmaschine funktioniert zufriedenstellend, jedoch ist der Aufwand durch die hohe Anzahl der verschiedenen Verdichtungseinrichtungen und der zugehörigen Verstelleinrichtungen hoch. Zur Abfüllung besonders leichter Materialien sind auch Vorrichtungen und Verfahren bekannt geworden, bei denen während des Füllens von Schüttgütern in flexible Säcke von außen Druck auf die Säcke ausgeübt wird, um einen hohen Innendruck zu erzeugen, wodurch aufgrund des hohen Differenzdrucks zur Umgebung eine erheblich verbesserte Entlüftungsleistung erzielt wird. Nachteilig bei diesem Verfahren ist aber, dass die Einfüllöffnung druckdicht verschlossen werden muss und dass die Verfahrensführung entweder unter Einsatz eines Drucksensors oder aber sehr sorgfältig erfolgen muss, um ein Platzen der flexiblen Säcke und eine damit verbundene Verschmutzung der Umgebung zuverlässig zu vermeiden.

Es ist deshalb die Aufgabe der vorliegenden Erfindung, eine Vorrichtung und ein Verfahren und eine Packanlage zur Verfügung zu stellen, womit mit relativ geringem Aufwand auch leichte Schüttgüter effektiv abgefüllt und entlüftet werden können.

Diese Aufgabe wird gelöst durch eine Verdichtungseinrichtung mit den Merkmalen des Anspruchs 1, durch eine Packanlage mit den Merkmalen des Anspruchs 12 und durch ein Verfahren mit den Merkmalen des Anspruchs 14. Bevorzugte Weiterbildungen der Erfindung sind Gegenstand der Unteransprüche. Weitere Vorteile und Merkmale der Erfindung ergeben sich aus den Ausführungsbeispielen und der allgemeinen Beschreibung.

Eine erfindungsgemäße Verdichtungseinrichtung umfasst eine Verdichtungsflasche zum Verdichten von Schüttgut in einem offenen Gebinde. Die Verdichtungsflasche weist eine Außenwandung auf und ist geeignet insbesondere bei einem Füllvorgang mit Schüttgut in ein offenes Gebinde eingeführt zu werden, um die Außenwandung der Verdichtungsflasche in Kontakt mit dem Schüttgut zu bringen und das Schüttgut in dem offenen Gebinde zu entgasen und zu verdichten. Dabei wird die Außenwandung der Verdichtungsflasche wenigstens zum Teil durch eine gasdurchlässige äußere Absaugwandung einer Absaugeinrichtung gebildet und die Verdichtungsflasche umfasst einen Schwingungserzeuger und insbesondere eine drehbar aufgenommene Unwuchteinrichtung, um durch eine durch den Schwingungserzeuger bzw. die Unwuchteinrichtung erzeugte Schwingungsbewegung der Verdichtungsflasche ein mögliches Anhaften des Schüttgutes an der Absaugwandung zu verringern und ein Entgasen des Schüttgutes zu fördern. Dabei ist insbesondere der Schwingungserreger von einer Rohreinrichtung radial umgeben und die Absaugwandung umgibt die Rohreinrichtung wenigstens abschnittsweise. Die Verdichtungsflasche weist an der Stirnseite ein mehrteiliges und trennbares Anschlussstück mit einer Durchführung für die Antriebswelle auf.

Die erfindungsgemäße Verdichtungseinrichtung hat viele Vorteile. Die erfindungsgemäße Verdichtungseinrichtung ermöglicht eine effektive Abfüllung von Schüttgütern in offene Gebinde und ein effektives Entgasen des Schüttguts. Dadurch, dass in der Verdichtungsflasche sowohl eine Absaugeinrichtung als auch ein Schwingungserzeuger vorgesehen ist, wird ein Anhaften und Zusetzen der Absaugwandung der Absaugeinrichtung erheblich reduziert und in vielen Fällen nahezu vollständig vermieden. An der Absaugwandung sich anlagernde Partikel des Schüttguts werden durch die Schwingungsbewegung des Schwingungserzeugers direkt wieder entfernt. Die Schwingungsbewegung der Verdichtungsflasche führt lokal zu einer Verdrängung des sich dort befindenden Schüttguts, sodass das in dem Schüttgut enthaltene Gas, wie insbesondere Luft, sich in den entstehenden Hohlräumen sammelt und effektiv durch die Absaugeinrichtung und durch die Verdichtungsflasche hindurch abgeführt werden können.

Es hat sich überraschenderweise gezeigt, dass die Schwingungsbewegung der Verdichtungsflasche die Effektivität der Absaugeinrichtung enorm steigern kann. Das liegt vermutlich daran, dass ein Zusetzen der Absaugwandung verhindert wird und somit Luftanteile in dem Volumen effektiv abgesaugt werden können. Bei der Schwingung des Schwingungserzeugers oder der Rotation der Unwuchteinrichtung wird eine Verdichtungsbewegung der Verdichtungsflasche bewirkt. In allen Weiterbildungen ist es bevorzugt, dass der Schwingungserzeuger eine umlaufende Schwingung erzeugt und insbesondere zur Schwingungserzeugung rotiert.

Die Verdichtungsflasche ist vorzugsweise im Wesentlichen rotationssymmetrisch ausgebildet und kann beispielsweise eine im Wesentlichen zylindrische Form aufweisen. In allen Ausgestaltungen ist es bevorzugt, dass der Schwingungserzeuger eine oder wenigstens eine Unwuchteinrichtung umfasst oder insbesondere als eine solche ausgebildet ist.

In einer bevorzugten Weiterbildung ist der Schwingungserzeuger und/oder die Unwuchteinrichtung von einer Rohreinrichtung radial umgeben. Dadurch wird der Schwingungserzeuger und/oder die Unwuchteinrichtung zuverlässig vor Kontakt mit dem abzufüllenden bzw. zu verdichtenden Schüttgut geschützt. Es ist nicht nötig, dass die Unwuchteinrichtung in dem zu verdichtenden Schüttgut selbst herumrührt, sondern die sich drehende Unwuchteinrichtung wird durch die Rohreinrichtung geschützt aufgenommen. Insbesondere ist die Rohreinrichtung weniger gasdurchlässig als die Absaugwandung ausgeführt und insbesondere im Wesentlichen luftundurchlässig ausgestaltet.

Es ist bevorzugt, dass die Absaugwandung die Rohreinrichtung wenigstens abschnittsweise umgibt. Insbesondere umgibt die Absaugeinrichtung den Schwingungserzeuger oder die Unwuchteinrichtung in radialer Richtung.

In bevorzugten Weiterbildungen besteht die Absaugwandung wenigstens teilweise aus einer luftdurchlässigen Filtereinrichtung. Die Filtereinrichtung umfasst vorzugsweise wenigstens eine feinmaschige Filterschicht, die von wenigstens einer grobmaschigen Filterschicht geschützt und/oder gestützt wird. Dabei ist es möglich, dass die Filtereinrichtung einen Stapel aus einer Mehrzahl von wenigstens teilweise unterschiedlich feinmaschiger Filterschichten umfasst. Dabei ist vorzugsweise radial außen ein grobmaschigeres Schutzgewebe angeordnet als weiter radial innen. Möglich ist es, eine Mehrzahl unterschiedlich feinmaschiger Filterschichten vorzusehen. Besonders bevorzugt wird eine feinmaschige oder die feinstmaschige Filterschicht nach außen hin von einer grobmaschigeren und mit dickeren Drähten versehenen Filterschicht geschützt. Radial nach innen hin wird die Filtereinrichtung durch eine entsprechend stabile Stützschicht oder dergleichen abgestützt.

In allen Ausgestaltungen können die Maschen oder einzelne Maschen einzelner Filterschichten eine quadratische, rechteckige, runde, ovale oder sonstige Querschnittsform aufweisen. Insbesondere ist ein Abmessungsverhältnis von Länge zu Breite der Maschen kleiner 10: 1 und insbesondere kleiner 5:1. Bevorzugt werden Maschenabmessungen eingesetzt, die rund oder quadratisch ausgebildet sind.

Auch der Einsatz von Sintergeweben als Filterschicht ist bevorzugt. Auch Streckmetalle, Geflechte, Gewirke und andere bekannte Filterschichten können eingesetzt werden.

Es ist besonders bevorzugt, die Filtereinrichtung austauschbar an der Rohreinrichtung vorzusehen. Insbesondere wird die Filtereinrichtung von der Rohreinrichtung gestützt. Dann erfüllt die Rohreinrichtung einerseits den Zweck, die Unwuchteinrichtung bzw. den Schwingungserreger innerhalb der Rohreinrichtung geschützt von dem Schüttgut aufzunehmen und andererseits begrenzt die Rohreinrichtung die Absaugeinrichtung radial nach innen hin.

Es ist möglich und bevorzugt, dass sich die Absaugeinrichtung mittelbar oder unmittelbar axial an die Rohreinrichtung und/oder den Schwingungserzeuger und/oder die Unwuchteinrichtung anschließt. Das bedeutet, dass sich die Absaugeinrichtung wenigstens teilweise axial benachbart von der Rohreinrichtung befinden kann. Besonders bevorzugt ist die Absaugeinrichtung radial um die Rohreinrichtung herum vorgesehen. Möglich ist es aber auch, dass sich die Absaugeinrichtung teilweise oder vollständig axial benachbart zu der Rohreinrichtung und/oder dem Schwingungserzeuger und/oder der Unwuchteinrichtung befindet.

In vorteilhaften Ausgestaltungen ist die Verdichtungsflasche lang gestreckt ausgebildet. Dabei ist ein Verhältnis von einer Länge der Verdichtungsflasche zu einem Durchmesser der Verdichtungsflasche vorzugsweise größer 3 und insbesondere größer 4. Besonders bevorzugt weist die Verdichtungsflasche einen Außendurchmesser und insbesondere einen maximalen Außendurchmesser kleiner 65 mm auf. Möglich sind auch Außendurchmesser der Verdichtungsflasche von 45 mm oder 50 mm oder 60 mm. Kleine Durchmesser von 60 mm oder weniger stellen große Herausforderungen an die Konstruktion, da ja neben dem Schwingungserzeuger oder der Unwuchteinrichtung auch die Absaugeinrichtung an der Verdichtungsflasche angeordnet werden muss. Wird die Absaugeinrichtung dann noch radial um den Schwingungserzeuger oder die Unwuchteinrichtung herum angeordnet, so steht nur ein geringer radialer Raum zur Schwingungserzeugung zur Verfügung.

Vorzugsweise wird der Schwingungserzeuger oder die Unwuchteinrichtung über eine an einer Stirnseite in die Verdichtungsflasche hineinragende Antriebswelle drehbar angetrieben. Die Stirnseite befindet sich gegenüber von der Bodenseite der Verdichtungsflasche. Die Antriebswelle wird vorzugsweise gegenüber der Verdichtungsflasche drehbar gelagert. Die Antriebswelle kann einteilig oder mehrteilig ausgebildet sein. Die Antriebswelle wird vorzugsweise über einen Motor angetrieben.

In allen Ausgestaltungen ist der Schwingungserreger im Inneren der Verdichtungsflasche angeordnet. Der Antriebsmotor kann extern vorgesehen sein, kann aber auch im Inneren angeordnet werden. Der Schwingungserzeuger kann auch ein Feder-Schwingsystem umfassen oder als ein solches ausgebildet sein.

Die Schwingungserregung kann in allen Ausgestaltungen auch elektromagnetisch angeregt werden.

Durch die Schwingungserzeugung wird ein Zusetzen des Filters zuverlässig verhindert bzw. deutlich hinausgezögert.

In allen Ausgestaltungen ist es bevorzugt, wenn sich an einem axialen Endbereich der Rohreinrichtung wenigstens ein Lager zur Lagerung der Antriebswelle befindet. Vorzugsweise ist an beiden axialen Endbereichen der Rohreinrichtung jeweils wenigstens ein Lager zur Lagerung der Antriebswelle aufgenommen. Auch zusätzliche Mittellager sind möglich. Dadurch wird eine hohe Stabilität erreicht, die bei den auftretenden Belastungen von Vorteil ist.

In bevorzugten Weiterbildungen weist die Verdichtungsflasche an der Stirnseite ein Anschlussstück mit einer Durchführung für die Antriebswelle und/oder an der Bodenseite einen geschlossenen Bodendeckel auf. Möglich ist es auch, dass an der Bodenseite eine Absaugwandung vorgesehen ist, um nur und/oder auch an der Bodenseite der Verdichtungsflasche Gas und insbesondere Luft aus dem Schüttgut abzusaugen.

In allen Ausgestaltungen umfasst die Absaugeinrichtung vorzugsweise einen Unterdruckraum, der insbesondere im Wesentlichen durch einen radialen Zwischenraum zwischen der Rohreinrichtung und der Filtereinrichtung gebildet wird. Bei diesen Ausgestaltungen umgibt die Absaugeinrichtung wenigstens teilweise die Rohreinrichtung.

In einer weiteren bevorzugten Weiterbildung der Erfindung ist der Unterdruckraum über wenigstens einen Luftkanal mit wenigstens einem Vakuumanschluss mittelbar oder unmittelbar verbunden. Der Vakuumanschluss kann wiederum mittelbar oder unmittelbar mit einem schaltbaren Vakuumventil verbunden sein. Insbesondere sind die Vakuumanschlüsse an der Stirnseite der Verdichtungsflasche angeordnet.

Vorteilhafterweise erstreckt sich der Luftkanal oder wenigstens ein Luftkanal oder es erstrecken sich insbesondere alle Luftkanäle wenigstens teilweise radial außerhalb der Lager. Dadurch werden die Lager zur Lagerung der Antriebswelle weitestgehend vor Staubeinwirkung durch das Schüttgut geschützt.

In vorteilhaften Ausgestaltungen erstreckt sich der Luftkanal wenigstens teilweise durch die Rohreinrichtung und/oder wird wenigstens teilweise durch die Rohreinrichtung gebildet. Beispielsweise kann ein Teilabschnitt des Luftkanals durch eine Nut in der Rohreinrichtung begrenzt werden.

Das Anschlussstück ist insbesondere wenigstens zweiteilig ausgebildet und kann auch mehrteilig vorgesehen sein. Das Anschlussstück besteht dann aus zwei oder mehr Anschlussteilen, die besonders bevorzugt so miteinander verbindbar sind, dass die Anschlussteile auch (einfach) voneinander wieder trennbar sind. Ein erstes Anschlussteil verbleibt dann in der Regel bei einem Tausch oder einer Wartung der Verdichtungseinrichtung an der Maschine, während das zweite Anschlussteil mit der Verdichtungsflasche abgenommen wird, um Teile auszutauschen, zu überprüfen, zu reinigen oder dergleichen mehr. An dem ersten (und vorzugsweise oberen) Anschlussteil können Luft- und/oder Vakuumanschlüsse fest angeschlossen werden. Eine Demontage der Verdichtungsflasche erfordert so einen geringeren Aufwand, da das zweite (und vorzugsweise untere) Anschlussteil entfernt werden kann, ohne die einzelnen Schlauchverbindungen separat lösen - und später wieder separat - anschließen zu müssen. Da die Verdichtungseinrichtung regelmäßig höhenverstellt wird, müssen die Vakuumschläuche die Höhe flexibel ausgleichen können bzw. werden in der Höhe mitverstellt. Dazu werden die Vakuumschläuche in der Regel in einer bestimmten Art und insbesondere spiralförmig um den flexiblen Anschlussschlauch für die Antriebswelle herum verlegt, um ein Reiben an dem Füllstutzen beim Hoch- und Runterfahren zu vermeiden. Das erste und das zweite Anschlussteil werden vorzugsweise über geeignete Befestigungsmittel (z. B. Schrauben oder dergleichen) miteinander verbunden. Zwischen den Anschlussteilen kann wenigstens eine Dichtung oder es können zwei oder mehr Dichtungen angeordnet werden, um eine ausreichend staub- und gasdichte Verbindung zu gewährleisten.

Vorzugsweise ist an dem Anschlussstück wenigstens ein flexibler Anschlussschlauch befestigt. Dabei ist es möglich und bevorzugt, dass in dem flexiblen Anschlussschlauch wenigstens eine Vakuumleitung angeordnet ist. Die Vakuumleitung kann in dem flexiblen Anschlussschlauch ausgebildet oder an dem flexiblen Anschlussschlauch geführt oder ausgeformt sein. Möglich ist es beispielsweise, dass der flexible Anschlussschlauch eine wenigstens stellenweise derartig dicke Außenwandung aufweist, dass in der Außenwandung eine Vakuumleitung ausgebildet ist. Möglich ist es aber auch, dass innerhalb des flexiblen Anschlussschlauchs separate Vakuumleitungen angeordnet oder geführt werden.

Ein flexibler Anschlussschlauch, der sich von der Stirnseite der Verdichtungsflasche aus weg erstreckt, bietet zum Beispiel den Vorteil, dass sich auf der Stirnseite der Verdichtungsflasche kein Schüttgut oder nur eine geringe Schüttgutmenge ablegt, die nach der Entnahme aus der Verdichtungsflasche herabfallen und die Umgebung verschmutzen könnte.

In bevorzugten Ausgestaltungen erstreckt sich im Inneren der Antriebswelle wenigstens ein sich in einer Längsrichtung der Antriebswelle erstreckender Vakuumkanal. Der Vakuumkanal im Inneren der Antriebswelle dient insbesondere zur Versorgung der Absaugeinrichtung mit Unterdruck. Es ist möglich, dass nur über den Vakuumkanal im Inneren der Antriebswelle Unterdruck bereitgestellt wird. Möglich ist es auch, dass ein Vakuumkanal im Inneren der Antriebswelle und eine Vakuumleitung außerhalb der Antriebswelle zur Vakuumversorgung dienen.

Wenn ein Vakuumkanal im Inneren der Antriebswelle vorgesehen ist, dann ist vorzugsweise wenigstens ein Querkanal vorgesehen.

Über den Querkanal steht der Vakuumkanal dann vorzugsweise mit einem Anschlusskanal der Verdichtungsflasche in Strömungsverbindung. Ein solcher Anschlusskanal kann als Ringraum ausgebildet sein, der sich ringförmig in dem Bereich des Querkanals um die Antriebswelle herum erstreckt. Der Querkanal kann beispielsweise als Bohrung ausgeführt sein, die sich von der Außenoberfläche der Antriebswelle bis zu dem Vakuumkanal im Inneren der Anschlussachse erstreckt. Dadurch wird eine Strömungsverbindung von dem Vakuumkanal im Inneren der Antriebswelle zu der Außenseite der Antriebswelle hergestellt. Der Querkanal kann senkrecht zur Längsachse der Antriebswelle oder unter einem Winkel dazu ausgerichtet sein.

Vorzugsweise verbindet der Anschlusskanal den Vakuumkanal mit dem Luftkanal wenigstens zeitweise. Wenn sich der Anschlusskanal nicht vollständig ringförmig um die Antriebswelle herum erstreckt, so wird bei der Rotation der Antriebswelle der Anschlusskanal nicht ständig mit Vakuum versorgt, sondern nur dann, wenn der Querkanal eine Strömungsverbindung zu dem Anschlusskanal herstellt. Vorzugsweise sind die Luftvolumina im Inneren der Antriebswelle und an der Absaugeinrichtung derart bemessen, dass auch eine periodische Herstellung einer Vakuumverbindung für die Funktion ausreichend ist. Zur Bereitstellung des benötigten Vakuums dient ein Vakuumerzeuger.

In bevorzugten Ausgestaltungen ist auf wenigstens einer axialen Seite der Anschlusskanal gegenüber der Antriebswelle über wenigstens eine Dichtung abgedichtet. Insbesondere ist der Anschlusskanal auf beiden axialen Seiten über wenigstens eine Dichtung gegenüber der Antriebswelle abgedichtet. Dadurch wird ein Transport von Staub in Richtung auf beispielsweise die Lager der Antriebswelle zuverlässig verhindert.

Eine erfindungsgemäße Packanlage umfasst wenigstens ein mit einem Schüttgut zu füllendes offenes Gebinde und wenigstens eine Packmaschine mit wenigstens einem Füllstutzen zum Füllen von offenen Gebinden mit Schüttgut. Dabei ist insbesondere ein offenes Gebinde durch eine relativ zum Füllstutzen gerichtete Bewegung und insbesondere Aufwärtsbewegung an den Füllstutzen anhängbar. Möglich ist es aber auch, dass das offene Gebinde unterhalb des Füllstutzens platziert wird, ohne das offene Gebinde an den Füllstutzen anzuhängen oder damit zu verbinden. Die Packmaschine umfasst wenigstens eine Verdichtungseinrichtung mit einer insbesondere von oben in das offene Gebinde einführbaren Verdichtungsflasche. Die Verdichtungsflasche umfasst eine Außenwandung und ist geeignet, in ein offenes Gebinde eingeführt zu werden, um die Außenwandung in Kontakt mit dem Schüttgut zu bringen und das Schüttgut in dem offenen Gebinde zu entgasen und zu verdichten. Das kann insbesondere während des Füllvorgangs mit Schüttgut erfolgen. Die Außenwandung der Verdichtungsflasche wird wenigstens zum Teil durch eine gasdurchlässige äußere Absaugwandung einer Absaugeinrichtung gebildet und die Verdichtungsflasche umfasst einen Schwingungserzeuger und/oder eine drehbar aufgenommene Unwuchteinrichtung, um durch eine durch den Schwingungserzeuger oder die Unwuchteinrichtung erzeugte Schwingungsbewegung der Verdichtungsflasche ein Entgasen des Schüttgutes zu fördern. Insbesondere wird ein mögliches Anhaften des Schüttgutes an der Absaugwandung verringert. Anstelle einer Unwuchteinrichtung oder zusätzlich dazu kann ein sonstiger Schwingungserzeuger im Inneren der Verdichtungsflasche vorgesehen sein. Insbesondere ist der Schwingungserreger von einer Rohreinrichtung radial umgeben und die Absaugwandung umgibt die Rohreinrichtung vorzugsweise wenigstens abschnittsweise. Die Verdichtungsflasche weist an der Stirnseite ein mehrteiliges und trennbares Anschlussstück mit einer Durchführung für die Antriebswelle auf.

Die erfindungsgemäße Packanlage hat ebenfalls viele Vorteile, da sie eine effektive Abfüllung und Entlüftung von abgefülltem Schüttgut ermöglicht.

Einem Füllstutzen kann ein Drucksensor und/oder ein Füllstandssensor zugeordnet sein, um den Füllvorgang in Abhängigkeit von Sensordaten zu steuern.

Die Packanlage bzw. die Packmaschine der Packanlage kann insbesondere eine Verdichtungseinrichtung aufweisen, wie sie zuvor beschrieben wurde.

Vorzugsweise ist jedem Füllstutzen oder wenigstens einem Füllstutzen der Packanlage ein Füllorgan zugeordnet. Insbesondere wird eine Füllturbine als Füllorgan eingesetzt. Möglich ist z. B. auch die Förderung über Schwerkraft oder der Einsatz eines Luftfüllorgans, bei dem durch gezielte Luftzufuhr das Schüttgut fluidisiert und durch Schwerkraft unterstützt gefördert wird. Die Auswahl des Füllorgans erfolgt vorzugsweise in Abhängigkeit von dem abzufüllenden Produkt.

Das erfindungsgemäße Verfahren dient zum Füllen eines offenen Gebindes mit wenigstens einem Schüttgut bei einem Füllvorgang und/oder zum Entgasen von Schüttgut in einem offenen Gebinde, welches zuvor oder dabei in das offene Gebinde eingefüllt wird. Zum Entgasen wird eine Verdichtungsflasche einer zuvor beschriebenen Verdichtungseinrichtung in das offene Gebinde eingeführt, um das Schüttgut in dem offenen Gebinde zu entgasen und zu verdichten. Dabei wird ein insbesondere radial von einer Rohreinrichtung umgebener Schwingungserreger bzw. Schwingungserzeuger (insbesondere an oder in) der Verdichtungsflasche in Schwingung versetzt bzw. eine Unwuchteinrichtung an der Verdichtungsflasche in Drehung versetzt und es wird mit einer Absaugeinrichtung Gas an der Verdichtungsflasche über eine insbesondere die Rohreinrichtung wenigstens abschnittsweise umgebende gasdurchlässige äußere Absaugwandung als Teil der Außenwandung aus dem Schüttgut abgesaugt, um durch eine durch den Schwingungserzeuger im Inneren der Verdichtungsflasche erzeugte Schwingungsbewegung der Schwingverdichtungsflasche ein Entgasen des Schüttgutes zu fördern. Insbesondere wird ein mögliches Anhaften des Schüttgutes an der Absaugwandung verringert. Als Schwingungserreger kann insbesondere die Unwuchteinrichtung dienen.

Auch das erfindungsgemäße Verfahren hat viele Vorteile, da es eine effektive Abfüllung und/oder Verdichtung von Schüttgut in einem offenen Gebinde ermöglicht. Dabei wird die Bildung eines Schüttgutkuchens zuverlässig verhindert, indem die Verdichtungsflasche in eine Schwingungsbewegung versetzt wird.

Vorzugsweise wird die Verdichtungsflasche zu Beginn des Füllvorgangs in das offene Gebinde eingeführt. Möglich ist es, dass die Verdichtungsflasche vor oder nach dem Beginn des Abfüllens von Schüttgut in das offene Gebinde eingeführt wird. Die Verdichtungsflasche kann auch während des Füllvorgangs betrieben werden, wodurch eine besonders effektive Abfüllung erreicht wird. Vorzugsweise ist die Verdichtungsflasche höhenverstellbar. Besonders bevorzugt ist die Verdichtungsflasche durch den Füllstutzen hindurch in das Gebinde einführbar. Vorteilhafter Weise wird die Verdichtungsflasche zu Beginn des Füllvorgangs oder in einem Anfangsabschnitt von oben durch den Füllstutzen hindurch in das Gebinde und insbesondere einen offenen Sack abgesenkt. Am Ende des Füllvorgangs wird die Verdichtungsflasche wieder nach oben hoch bewegt.

In bevorzugten Ausgestaltungen ist eine Länge der Verdichtungsflasche kürzer als eine Länge des Gebindes. Besonders bevorzugt ist ein Verhältnis der Länge des Gebindes zu einer Länge der Verdichtungsflasche größer als 1,5 und vorzugsweise größer als 2,0.

In allen Weiterbildungen und Ausgestaltungen der Erfindung wird vorzugsweise mit der Absaugeinrichtung erst dann Gas aus dem Schüttgut abgesaugt, wenn ein Füllstand des Schüttguts in dem Gebinde die Absaugwandung wenigstens im Wesentlichen vollständig und insbesondere vollständig bedeckt. Das hat den Vorteil, dass im Wesentlichen keine Umgebungsluft abgesaugt wird. Die Absaugung wird erst aktiviert, wenn der Füllstand hoch genug ist. Insbesondere wird wenigstens abschnittsweise gleichzeitig die Unwuchteinrichtung an der Verdichtungsflasche in Drehung versetzt und es wird an der Verdichtungsflasche aus dem Schüttgut Gas und insbesondere Luft abgesaugt. Es ist aber auch möglich, dass wenigstens abschnittsweise nur die Unwuchteinrichtung an der Verdichtungsflasche in Drehung versetzt oder nur an der Verdichtungsflasche aus dem Schüttgut Gas abgesaugt wird.

In vorteilhaften Weiterbildungen ist die Verdichtungsflasche wenigstens abschnittsweise inaktiv.

Vorzugsweise wird an gewissen Zeitpunkten, regelmäßig oder unregelmäßig, ein Gasimpuls an der Absaugeinrichtung angelegt. Dabei kann Luft aus dem Inneren der Absaugeinrichtung nach außen ausgeblasen werden. Es ist auch möglich, dass das Vakuum nur abgestellt wird, sodass im Wesentlichen keine Luft aus der Absaugeinrichtung nach außen austritt. Durch einen Gasimpuls oder durch ein Abstellen des Vakuums kann das Ablösen eines sich dennoch gebildeten Filterkuchens auf der Filtereinrichtung der Absaugeinrichtung besser bewirkt werden. Beispielsweise kann ein solcher Gasimpuls in regelmäßigen Abständen ausgegeben werden. Insbesondere können so auch einzelne feine Partikel aus dem Filtergewebe der Filtereinrichtung entfernt werden, damit dieses seine volle Entlüftungsleistung behält.

Insgesamt stellt die Erfindung eine Verdichtungseinrichtung und eine damit ausgerüstete Packanlage sowie ein Verfahren zur Verfügung, womit eine effektivere Abfüllung von Schüttgütern in offene Gebinde und insbesondere offene Säcke ermöglicht wird. Durch die Schwingungsbewegung der Unwuchteinrichtung wird insbesondere bei leichteren Produkten kleiner 0,5 kg/dm³ und bei besonders leichten Produkten kleiner 0,3 kg/dm³ eine bessere Verdichtungswirkung erzielt. Durch die Schwingung wird die Bildung eines Filterkuchens auf der Filtereinrichtung verzögert oder gänzlich verhindert. Dadurch nimmt die Eindringtiefe des Vakuums zu, sodass die Absaugwirkung erhöht wird.

In allen Ausgestaltungen der Erfindung ist es bevorzugt, dass der Schwingungserzeuger und insbesondere die Unwuchteinrichtung das Schüttgut rotativ umlaufend verdichten. Durch die Schwingung vergrößert sich der Wirkungskreis. Die umlaufende Schwingungsbewegung führt insbesondere zu einer taumelnden Bewegung der Verdichtungsflasche. Besonders bevorzugt rotiert die Verdichtungsflasche nicht um ihre Längsachse.

Die Erfindung bietet weiterhin den Vorteil, dass einer ersten Sorte zu verarbeitender Produkte der Wirkungsradius der Verdichtungsflasche durch das Absaugen erheblich vergrößert wird. Das anliegende Vakuum sorgt bei dieser Produktsorte oder diesem Produkttyp für ein anhaftendes Schüttgut, wodurch der effektive Durchmesser der Verdichtungsflasche vergrößert wird. Obwohl die Verdichtungsflasche nur einen relativ geringen Außendurchmesser aufweist, sorgt das anliegende Vakuum bei vielen feinen Produkten deshalb zu einem größeren Wirkdurchmesser der Verdichtungsflasche. Dadurch werden die Entgasung durch die Verdichtungsflasche verstärkt und die Effektivität erhöht. In vorbestimmten oder sensorisch ermittelten Abständen kann die Absaugeinrichtung mit Atmosphäre oder Überdruck belüftet werden. Dadurch wird unter Einwirkung der Schwingungen des Schwingungserzeugers ein Zerbrechen des Schüttgutkuchens dieses ersten Produkttyps bewirkt. Neues Produkt gelangt dann an die Filtereinrichtung und wird effektiv verdichtet.

Bei einer zweiten Sorte bzw. einem zweiten Produkttyp eines zu verarbeitenden Schüttguts führt die Absaugung zu einem spröderen Filterkuchen aus anhaftendem Schüttgut, der immer wieder aufbricht, sodass sich auch dort der Einwirkbereich der Verdichtungsflasche vergrößert.

Weitere Vorteile und Merkmale der vorliegenden Erfindung ergeben sich aus den Ausführungsbeispielen, die im Folgenden mit Bezug auf die beiliegenden Figuren erläutert werden.

Darin zeigen:
- Figur 1: eine schematische Draufsicht auf eine erfindungsgemäße Packanlage;
- Figur 2: eine Seitenansicht der Packmaschine der Packanlage nach Figur 1;
- Figur 3: eine perspektivische Darstellung der Verdichtungsflasche der Verdichtungseinrichtung aus der Packmaschine nach Figur 2;
- Figur 4: eine Stirnansicht der Verdichtungsflasche nach Figur 3;
- Figur 5: eine perspektivische Darstellung des Anschlussstücks der Verdichtungsflasche nach Figur 3;
- Figur 6: eine schematische perspektivische Ansicht der Antriebswelle der Verdichtungsflasche nach Figur 3;
- Figur 7: einen schematischen Querschnitt durch die Verdichtungsflasche nach Figur 3;
- Figur 8: das vergrößerte Detail "D" aus Figur 7;
- Figur 9: einen stark schematischen Querschnitt durch die Rohreinrichtung der Verdichtungsflasche nach Figur 3;
- Figur 10: eine Frontalansicht der Rohreinrichtung nach Figur 9;
- Figur 11: eine andere Verdichtungseinrichtung;
- Figur 12: eine weitere Verdichtungseinrichtung für die Packanlage nach Figur 1; und
- Figur 13: ein zweiteiliges Anschlussstück für die Verdichtungsflasche nach Figur 3.

In Figur 1 ist eine erfindungsgemäße Packanlage 100 in einer stark schematischen Draufsicht dargestellt. Die Packanlage umfasst eine Packmaschine 50, mit der Schüttgüter in offene Gebinde und hier in Offensäcke abgefüllt werden. Die Packmaschine 50 ist rotierbar ausgebildet und weist auf ihrem Umfang verteilt mehrere Füllstutzen 51 (vergleiche Figur 2) auf. An der hier dargestellten Packmaschine 50 können zwischen etwa zwei und sechzehn Füllstutzen 51 vorgesehen sein. Eine erfindungsgemäße Packanlage 100 kann aber auch als feststehende Ein-Füllstutzen-Packmaschine ausgeführt sein.

Die rotierende Packmaschine 50 wird hier kontinuierlich rotierend betrieben, sodass die Füllstutzen 51 mit im Wesentlichen konstanter Geschwindigkeit um eine zentrale Achse drehen. Die Rotationsgeschwindigkeit hängt insbesondere von dem abzufüllenden Produkt und von dessen Verdichtungsverhältnis ab. Das abzufüllende Schüttgut wird über einen Einlauftrichter in ein Silo 52 der Packmaschine 50 eingefüllt. Von dort gelangt das Schüttgut durch Schwerkraft in die Vorsilos 58 der einzelnen Füllstutzen 51.

Zur Zufuhr der zu füllenden offenen Gebinde 4 ist eine Gebindezufuhr 101 vorgesehen, in der die abzufüllenden Gebinde gegebenenfalls auch aus zum Beispiel einer Schlauchfolie hergestellt werden können. Mit einer Übergabeeinrichtung 102 werden die zu füllenden Gebinde der Packmaschine 50 übergeben und dort nach oder während der Übergabe an die Füllstutzen 51 im Wesentlichen staubdicht angehangen, um eine Verschmutzung der Umgebung bei dem Füllvorgang möglichst zu vermeiden.

Die Packmaschine 50 im Ausführungsbeispiel nach Figur 1 rotiert entgegen dem Uhrzeigersinn. Die Packmaschine 50 ist an einem Träger 53 aufgehangen und kann durch den eingezeichneten Schutzzaun von außen geschützt sein, um Unfälle auszuschließen.

Wenn die zu füllenden Gebinde 4 bei Erreichen der Abnahmeeinrichtung 103 ausreichend gefüllt und das darin befindliche Schüttgut ausreichend verdichtet ist, werden die offenen Gebinde 4 durch die Abnahmeeinrichtung 103 abgenommen und der Verarbeitungseinrichtung 104 übergeben, wo gegebenenfalls eine Nachverdichtung erfolgt und die offenen Gebinde regelmäßig verschlossen werden. Dazu dient eine Verschließeinrichtung 105, in der offene Säcke als offene Gebinde 4 mit einer Verschließnaht am Einfüllende verschlossen werden. An der Verarbeitungseinrichtung 104 kann gegebenenfalls noch eine Gewichtskontrolle und/oder eine optische Kontrolle der gefüllten Gebinde 4 erfolgen. Schließlich werden die gefüllten Gebinde 4 abtransportiert.

Figur 2 zeigt einen stark schematischen Querschnitt durch die Packmaschine 50 der Packanlage 100 nach Figur 1. Die Packmaschine 50 rotiert um die zentrale Achse und ist an dem Träger 53 aufgehangen. In dem Silo 52 ist durch die geschwungene Linie der Füllstand des Schüttguts in dem Silo 52 zu erkennen. Durch die Zwischenlagerung des abzufüllenden Schüttguts in dem Silo 52 kann eine Vorentlüftung erfolgen, sodass das tatsächlich in die Gebinde hineingelangende Schüttgut regelmäßig die gleichen oder doch ähnliche Eigenschaften aufweist.

Durch Gewichtskraft bedingt gelangt das Schüttgut in die jedem Stutzen zugeordneten Vorsilos 58. In dem Fülltopf am Boden des Vorsilos 58 befinden sich Füllorgane 54, die vorzugsweise als Füllturbine ausgeführt sind und zur definierten Förderung des Schüttguts durch die Füllstutzen 51 in die offenen Gebinde 4 hinein dienen.

In allen Ausgestaltungen findet eine Verwiegung des abzufüllenden Schüttguts und/oder des abgefüllten Schüttguts statt. Dabei kann eine Verwiegung im Nettoverfahren erfolgen, wobei zunächst die abzufüllende Schüttgutmenge in einen Vorbehälter eingefüllt und dort abgewogen wird. Nach Erreichen des abzufüllenden Gewichts wird die in dem Vorbehälter befindliche Schüttgutmenge in das offene Gebinde 4 eingefüllt. Bevorzugt ist auch die Abfüllung im Bruttoverfahren, bei dem das abzufüllende Gebinde während des Füllvorgangs verwogen wird, um eine genau dosierte Abfüllung zu gewährleisten. Ein solches Brutto-Wiegeverfahren ist in Figur 2 dargestellt, bei dem der Füllstutzen zusammen mit den anmontierten Komponenten und dem Gebinde 4 bei der Füllung gewogen wird. Dabei wird das bekannte Gewicht des Füllstutzens und der weiteren Komponenten von dem mit der Waage 56 gemessenen Gewicht abgezogen, um so auf die Menge des abgefüllten Schüttguts 3 zurückzurechnen.

Zur Steuerung werden Steuereinrichtungen 57 eingesetzt, die beispielsweise jedem einzelnen Füllstutzen 51 zugeordnet sein können. Möglich ist es auch, dass für eine Mehrzahl von Füllstutzen eine Steuereinrichtung eingesetzt wird.

Die Packmaschine 50 umfasst des Weiteren für jeden Füllstutzen 51 eine Verdichtungseinrichtung 1. Die Verdichtungseinrichtungen 1 weisen jeweils einen Antriebsmotor 49 und eine Verdichtungsflasche 2 auf. Die Verdichtungsflasche 2 wird nach dem Anhängen eines Gebindes 4 an den Füllstutzen 51 von oben durch den Füllstutzen 51 hindurch in das Gebinde 4 eingeführt, um dort abgefülltes Schüttgut zu verdichten. Nach dem Ende des Füllvorgangs und vor der Abnahme eines Gebindes 4 wird die Verdichtungsflasche 2 wieder nach oben aus dem Gebinde 4 wenigstens bis in den Füllstutzen 51 hineingezogen, um eine einfache Abnahme des gefüllten Gebindes 4 zu ermöglichen.

Die Verdichtungseinrichtung 1 wird während des Füllvorgangs eingesetzt und umfasst in der Verdichtungsflasche eine in den folgenden Figuren genauer dargestellte Unwuchteinrichtung 8 und eine Absaugeinrichtung 6, um das Schüttgut 3 in dem Gebinde 4 zu verdichten. Wie Fig. 2 zeigt, ist eine Länge 13 der Verdichtungsflasche 2 hier weniger als etwa halb so lang wie eine Länge des Gebindes 4. Die Verdichtungsflasche 2 wird zu Beginn des Füllvorgangs bis etwa ganz zum Boden des Gebindes abgesenkt. Wenn die Absaugwandung 7 (zwischen den horizontalen gestrichelten Linien) im Wesentlichen vollständig mit Schüttgut 3 bedeckt ist, wird die Absaugung aktiviert und es wird Luft aus dem Schüttgut abgesaugt. Im laufe des Füllvorgangs wird die Verdichtungsflasche 2 kontinuierlich oder schrittweise nach oben mitbewegt, sodass jeweils das frisch abgefüllte Produkt optimal verdichtet werden kann. Es ist nicht nötig, erst abzuwarten, bis das gesamte Gebinde 4 bzw. der gesamte Offensack gefüllt ist, bis mit der Entgasung über Vakuum gestartet wird. Dadurch kann wertvolle Zeit eingespart werden. Von unten kann ein Bodenrüttler 59 vorgesehen sein, der Vibrationen auf den Boden des Gebindes 4 aufbringt. Bei der Steuerung des Füllvorgangs kann auch ein Füllstandssensor 55 eingesetzt werden, der den Füllstand des Schüttguts 3 in dem Gebinde 4 erfasst.

Figur 3 zeigt eine schematische perspektivische Darstellung der Verdichtungsflasche 2 der Verdichtungseinrichtung 1. Die Verdichtungsflasche 2 weist eine Stirnseite 16 und eine Bodenseite 17 auf. An der Stirnseite 16 ragt aus der Verdichtungsflasche 2 die Antriebswelle 18 heraus. Die Antriebswelle 18 ist im Inneren der Verdichtungsflasche 2 drehbar gelagert. An der Stirnseite 16 befindet sich ein Anschlussstück 23, an dem mehrere Vakuumanschlüsse 30 etc. angebracht sind, um die Absaugeinrichtung 6 der Verdichtungsflasche 2 mit dem benötigten Unterdruck zu versorgen. Die Absaugeinrichtung 6 wird von der Rohreinrichtung 9 gehalten und umfasst eine Filtereinrichtung 10, die eine luftdurchlässige Absaugwandung 7 bildet, die Teil der Außenwandung 5 der Verdichtungsflasche 2 ist. An der Bodenseite 17 wird der Innenraum der Verdichtungsflasche 2 durch einen Bodendeckel 25 verschlossen. Der Bodendeckel 25 ist hier luftdicht ausgeführt, kann aber auch mit einer Filtereinrichtung versehen sein, um so an der Bodenseite 17 der Verdichtungsflasche 2 Luft aus dem Gebinde 4 abzusaugen.

Insgesamt weist die Verdichtungsflasche 2 eine Länge 13 auf, die erheblich größer als ein typischer und insbesondere maximaler Durchmesser 14 der Verdichtungsflasche 2 ist. Ein Verhältnis der Länge 13 zu dem Durchmesser 14 ist vorzugsweise größer 3 und insbesondere größer als 3,5 oder 4.

Einen Außendurchmesser der Verdichtungsflasche 2 hängt von dem vorgesehenen Einsatzzweck ab. Zur Füllung typischer Offensäcke muss der Außendurchmesser 14 so gering sein, dass die Verdichtungsflasche 2 von oben durch den Füllstutzen in das zu füllende Gebinde 4 hineingeführt werden kann. Deshalb wird der Außendurchmesser 14 vorzugsweise kleiner als 75 mm und insbesondere kleiner 60 mm gewählt. In vorteilhaften Ausgestaltungen wurde ein Außendurchmesser von 60 mm gewählt. Die Länge 13 kann dabei 200 mm, 230 mm oder mehr betragen.

Figur 4 zeigt eine schematische Frontansicht der Verdichtungsflasche 2 nach Figur 3, wobei die drei Vakuumanschlüsse 30, 31 und 32 an der Stirnseite 16 an dem Anschlussstück 23 klar erkennbar sind.

In Figur 5 ist eine perspektivische Darstellung des Anschlussstücks 23 abgebildet, wobei die Durchführung 24 zur Durchführung der Antriebswelle 18 sichtbar ist. Die Vakuumanschlüsse sind hier ohne Schlauchanschlüsse dargestellt.

An dem der Stirnseite 16 gegenüberliegenden Ende des Anschlussstücks 23 weist das Anschlussstück 23 ein Außengewinde 39 auf, mit dem das Anschlussstück 23 in die Rohreinrichtung 9 eingeschraubt wird. Um die Vakuumversorgung im Inneren der Verdichtungsflasche 2 zu gewährleisten, befinden sich auf der Außenseite des Gewindes 39 hier mehrere über dem Umfang verteilt angeordnete axiale Nuten 40, über die das Vakuum von den Anschlussstellen 30, 31 und 32 weiter geführt werden kann.

Figur 6 zeigt die Antriebswelle 18 in einer perspektivischen Abbildung, wobei das Unwuchtgewicht 38 der Unwuchteinrichtung 8 erkennbar ist. Die Unwuchteinrichtung 8 dient als Schwingungserreger 48 und sorgt für eine im Inneren der Verdichtungsflasche 2 erzeugte Schwingungserregung, wodurch eine besonders effektive Wirkung der Verdichtungsflasche 2 und somit der Verdichtungseinrichtung 1 erzielbar ist. Die Schwingungsbewegungen der Verdichtungsflasche 2 werden so genau definiert und hängen wenig von äußeren Umständen ab. Würde hingegen die Unwuchteinrichtung außerhalb der Verdichtungsflasche 2 zum Beispiel am oberen Ende der Verdichtungseinrichtung 1 an dem Antriebsmotor 49 erzeugt werden, so würde die Schwingungsamplitude der Verdichtungsflasche 2 sehr stark von äußeren Umständen abhängen. Bei einem leichteren Schüttgut könnte dies zu unerwünscht großen Schwingungsausschlägen führen, da der Abstand zwischen dem Antriebsmotor 49 und der Verdichtungsflasche 2 bei einem leichten Schüttgut nur zu einer geringen Dämpfung der Schwingungsbewegung führt.

Bei der vorliegenden Erfindung hingegen wird die Schwingungsbewegung lokal dort erzeugt, wo sie benötigt wird, nämlich innerhalb der Verdichtungsflasche, sodass die Schwingungsbewegung erheblich weniger von äußeren Umständen abhängt und somit definierter ist. Durch die Wahl der Unwuchtmasse kann die Amplitude verändert werden, durch die Antriebsanzahl die Frequenz. So kann eine auf das abzufüllende Produkt optimierte Anpassung der Verdichtungsflasche erfolgen.

Die Schwingungserregung erfolgt innerhalb der Verdichtungsflasche und hier innerhalb von der Absaugeinrichtung, die die Unwuchteinrichtung 8 radial umgibt.

Figur 7 zeigt einen schematischen Querschnitt durch die Verdichtungsflasche 2 der Verdichtungseinrichtung 1. Der Körper der Verdichtungsflasche 2 wird durch das Anschlussstück 23, die Rohreinrichtung 9 und den Bodendeckel 25 gebildet. Der Bodendeckel kann - wie in der rechten Hälfte der Abbildung dargestellt - am Ende einen (fast) rechteckigen Querschnitt aufweisen. Vorzugsweise weist der Bodendeckel aber einen abgerundeten Endbereich 25a auf. Damit ist z. B. ein einfacheres Eintauchen in Schüttgut möglich. Ein Radius am Endbereich kann z. B. 3 mm, 5 mm oder auch 10 mm betragen. Auf diese Weise kann auch eine Beschädigung der Sackwandung und des Füllstutzens vermieden werden.

Von dem Bodendeckel 25 und der Rohreinrichtung 9 wird die Filtereinrichtung 10 der Absaugeinrichtung 6 gehalten.

Im Inneren der Verdichtungsflasche 2 wird an dem axialen Endbereich 19 in der Nähe der Stirnseite 16 die Antriebswelle 18 über ein Lager 21 drehbar gelagert. An dem anderen Ende an der Bodenseite 17 wird in dem Endbereich 20 ein Lager 22 zur Lagerung der Antriebswelle 18 eingesetzt.

Die Filtereinrichtung 10 besteht hier aus mehreren Filterschichten 11 wobei eine der Filterschichten oder eine separate Stützschicht zur Abstützung der Filtereinrichtung 10 dienen kann.

Zwischen der Filtereinrichtung 10 und der Außenoberfläche der Rohreinrichtung 9 wird hier ein Zwischenraum bzw. Unterdruckraum 26 gebildet, über den vollflächig von der Filtereinrichtung 10 Luft angesaugt wird. Der Abtransport der angesaugten Luft erfolgt über die Vakuumanschlüsse 30, 31 und 32. Im Inneren der Vakuumflasche 2 ist das Unwuchtgewicht 38 zu sehen. Bei der Darstellung gemäß Figur 7 ist zu beachten, dass es sich um einen Schnitt B - B aus Figur 4 handelt, sodass an der zentralen Symmetrieachse der Schnittverlauf oberhalb der Symmetrieachse und unterhalb der Symmetrieachse gewinkelt zueinander ist.

Figur 8 zeigt das vergrößerte Detail "D" aus Figur 7, um den Strömungsverlauf der abgesaugten Luft und die einzelnen Komponenten besser darstellen zu können.

Zur Abdichtung und zum Schutz des Lagers 21 vor eindringendem Staub über die Durchführung 24 der Antriebswelle 18 ist eine Dichtung 41 vorgesehen.

Von dem Unterdruckraum 26 wird die abgesaugte Luft entlang des Strömungspfeils 15 zu dem zugehörigen Unterdruckanschluss transportiert. Dabei strömt die abgesaugte Luft zunächst durch den Luftkanal 28. Im Bereich des Gewindes 39 des Anschlussstücks 23 wird der Luftkanal 28 durch die Nut 40 in dem Anschlussstück 23 (vergleiche Figur 5) und durch die Rohreinrichtung 9 begrenzt.

Fig. 13 zeigt eine Variante des Anschlussstücks 23 der Verdichtungsflasche 2 aus Figur 7, wobei das Anschlussstück 23 mehrteilig und hier zweiteilig ausgeführt ist und im Wesentlichen aus dem ersten Anschlussteil 23a und dem zweiten Anschlussteil 23b besteht. Bei einer Wartung verbleibt das erste Anschlussteil 23a an der Packmaschine, während das zweite Anschlussteil 23b zusammen mit der Verdichtungsflasche 2 abgenommen wird. Dadurch können die Vakuumschläuche an den Vakuumanschlüssen 30 etc. verbleiben und müssen nicht relativ aufwendig demontiert und danach wieder montiert werden, insbesondere weil hier eine spezielle Schlauchführung zu berücksichtigen ist. Die Vakuumanschlüsse 30 bis 32 sind hier bevorzugt jeweils wieder ein separates Bauteil, die bei der Verbindung der Anschlussteile 23a und 23b an einem Hinterschnitt des ersten Anschlussteils 23a festgeklemmt werden. Die beiden Anschlussteile 23a und 23b werden miteinander über geeignete Verbindungsmittel 46 wie z. B. Schrauben verbunden. Zwischen den Anschlussteilen sind vorzugsweise geeignete Dichtungen 44 vorgesehen. Eine passend gestaltete Dichtung 44 ist auch zwischen dem Vakuumanschluss 30 und dem ersten Anschlussteil 23a vorgesehen.

Das Anschlussstück 23 verfügt über ein Gewinde 39, mit welchem es mit einem Gegengewinde der Rohreinrichtung 9 verschraubt wird. Die Abdichtung des Anschlussstücks 23 insgesamt zu der Rohreinrichtung 9 erfolgt vorzugsweise auch über geeignete Dichtungen 44.

An dem (oberen) Ende des ersten Anschlussteils 23a ist hier ein Außengewinde 45 ausgebildet, um dort eine Hülle einer Antriebswelle anzuschließen.

Figur 9 zeigt einen schematischen Querschnitt durch die Rohreinrichtung 9, wobei das Innengewinde 37 in der Rohreinrichtung 9 erkennbar ist. In das Innengewinde 37 wird das Außengewinde 39 des Anschlussstücks 23 eingeschraubt. Des weiteren ist der Luftkanal 28 erkennbar, über den die abgesaugte Luft von dem Zwischenraum bzw. Unterdruckraum 26 weiter geleitet wird.

Im Inneren der Rohreinrichtung 9 ergibt sich ein freier Durchmesser 43, in dem die Unwuchteinrichtung 8 zur Schwingungserzeugung rotieren kann.

Figur 10 zeigt eine Frontansicht der Rohreinrichtung 9, in der auch die Luftkanäle 28 sichtbar sind. Zur Verdeutlichung ist nochmals der Schnitt B - B angedeutet, den Figur 7 zeigt.

Figur 11 zeigt eine weitere Ausführungsform der Verdichtungseinrichtung 1, wobei an dem Anschlussstück 23 der Stirnseite 16 ein Anschlussschlauch 33 angebracht ist. Die Vakuumzufuhr erfolgt hier durch einen Vakuumkanal 29 im Inneren der Antriebswelle 18. Die Antriebswelle 18 ist mehrteilig ausgebildet. Der Vakuumkanal 29 mündet in wenigstens einen Querkanal 35, der sich radial von dem Vakuumkanal 29 aus nach außen erstreckt. Der Querkanal 35 kann beispielsweise durch eine Querbohrung in der Antriebswelle 18 erzeugt werden. Hier ist ringförmig um die Antriebswelle 18 im Bereich des Querkanals 35 ein Anschlusskanal 36 vorgesehen, der den Vakuumkanal 29 mit dem Luftkanal 28 verbindet, sodass an den Vakuumkanal 29 angelegtes Vakuum sich über den Querkanal 35 und den Anschlusskanal 36 und den Luftkanal 28 in den Unterdruckraum 26 fortsetzt.

Der Anschlusskanal 36 wird auf beiden axialen Seiten durch eine Dichtung 41 bzw. 42 abgedichtet, um das Lager 21 vor Staub zu schützen.

Durch diese Konstruktion wird eine einfache Zuführung von Vakuum zu der Absaugeinrichtung 6 ermöglicht. Die Lagerung der Unwuchteinrichtung 8 wird zuverlässig vor Staubeinwirkung geschützt. Die Filtereinrichtung kann effektiv von anbackenden Partikeln befreit werden.

Figur 12 zeigt eine alternative Ausgestaltung, bei der die Vakuumzufuhr nicht zentral durch die Antriebswelle, sondern außerhalb davon erfolgt. Die Verdichtungseinrichtung 1 kann grundsätzlich den Aufbau der Verdichtungseinrichtung aus Figur 7 haben, wobei an dem Anschlussstück 23 an der Stirnseite 16 ein Anschlussschlauch 33 anmontiert ist, um die Vakuumversorgung sicherzustellen.

Der Anschlussschlauch 33 weist in der Wandung des Anschlussschlauchs 33 angeordnete oder ausgebildete Vakuumleitungen 34 auf, die zur Vakuumversorgung dienen. Die Vakuumleitungen 34 können auch an der inneren Wandung des Anschlussschlauchs 33 befestigt sein oder sich im Inneren des Anschlussschlauchs 33 befinden, wobei sie vorzugsweise vor einem reibenden Kontakt mit der sich drehenden Antriebswelle 18 geschützt werden.

Die Vakuumleitungen 34 werden direkt mit den Luftkanälen 28 verbunden, sodass der Unterdruckraum 26 der Absaugeinrichtung 6 ausreichend mit Vakuum versorgt werden kann. Die Luftkanäle 28 erstrecken sich dabei wie auch im vorherigen Ausführungsbeispiel radial außerhalb der Lager 21, sodass der Bereich der Lager 21 zuverlässig vor Staubeinwirkung geschützt wird.

Die Luftkanäle 28 können sich wenigstens abschnittsweise durch die Rohreinrichtung erstrecken.

Insgesamt stellt die Erfindung eine vorteilhafte Verdichtungseinrichtung 1 und eine vorteilhafte damit ausgerüstete Packanlage 100 zur Verfügung, womit ein effektives Befüllen von offenen Gebinden mit Schüttgütern und ein effektives Verdichten der Schüttgüter in den Gebinden ermöglicht wird. Durch die Schwingungserregung innerhalb der Verdichtungsflasche wird die Filtereinrichtung 10 mit einer derartigen Schwingung beaufschlagt, dass die Bildung eines Filterkuchens auch bei feinen Schüttgütern weitgehend verhindert werden kann. Dadurch kann die Anzahl nötiger Luftstöße auf die Filtereinrichtung von innen deutlich reduziert werden, womit die Effektivität steigt.

**Bezugszeichenliste:**

| | | | |
|---|---|---|---|
| 1 | Verdichtungseinrichtung | 36 | Anschlusskanal |
| 2 | Verdichtungsflasche | 37 | Gewinde in 9 |
| 3 | Schüttgut | 38 | Unwuchtgewicht |
| 4 | offener Sack, Gebinde | 39 | Gewinde von 23 |
| 5 | Außenwandung | 40 | Nut |
| 6 | Absaugeinrichtung | 41 | Dichtung |
| 7 | Absaugwandung | 42 | Dichtung |
| 8 | Unwuchteinrichtung | 43 | Innendurchmesser von 9 |
| 9 | Rohreinrichtung | 44 | Dichtung |
| 10 | Filtereinrichtung | 45 | Gewinde |
| 11 | Filterschicht | 46 | Schraube |
| 12 | Länge von 4 | 47 | Drucksensor |
| 13 | Länge von 2 | 48 | Schwingungserreger |
| 14 | Durchmesser von 2 | 49 | Antriebsmotor |
| 15 | Strömungspfeil | 50 | Packmaschine |
| 16 | Stirnseite | 51 | Füllstutzen |
| 17 | Bodenseite | 52 | Silo |
| 18 | Antriebswelle | 53 | Träger |
| 19 | Endbereich bei 16 | 54 | Füllorgan, Füllturbine |
| 20 | Endbereich bei 17 | 55 | Füllstandssensor |
| 21 | Lager bei 19 | 56 | Waage |
| 22 | Lager bei 20 | 57 | Steuereinrichtung |
| 23 | Anschlussstück | 58 | Vorsilo |
| 23a | erstes Anschlussteil | 59 | Bodenrüttler |
| 23b | zweites Anschlussteil | 100 | Packanlage |
| 24 | Durchführung | 101 | Gebindezufuhr |
| 25 | Bodendeckel | 102 | Übergabeeinrichtung |
| 26 | Unterdruckraum | 103 | Abnahmeeinrichtung |
| 27 | Längsrichtung | 104 | Verarbeitungseinrichtung |
| 28 | Luftkanal | 105 | Verschließeinrichtung |
| 29 | Vakuumkanal | | |
| 30 | Vakuumanschluss | | |
| 31 | Vakuumanschluss | | |
| 32 | Vakuumanschluss | | |
| 33 | Anschlussschlauch | | |
| 34 | Vakuumleitung | | |
| 35 | Querkanal | | |

## Patentansprüche

1. Verdichtungseinrichtung (1) mit einer Verdichtungsflasche (2) zum Verdichten von Schüttgut (3) in einem offenen Sack (4), wobei die Verdichtungsflasche (2) eine Außenwandung (5) umfasst und geeignet ist, in einen offenen Sack (4) eingeführt zu werden, um die Außenwandung (5) der Verdichtungsflasche (2) in Kontakt mit dem Schüttgut (3) zu bringen und das Schüttgut (3) in dem offenen Sack (4) zu entgasen und zu verdichten,
**dadurch gekennzeichnet,**
**dass** die Außenwandung (5) der Verdichtungsflasche (2) wenigstens zum Teil durch eine gasdurchlässige äußere Absaugwandung (7) einer Absaugeinrichtung (6) gebildet wird und die Verdichtungsflasche (2) einen Schwingungserreger (48) umfasst, um durch eine durch den Schwingungserreger (48) erzeugte Schwingung der Verdichtungsflasche (2) ein Entgasen des Schüttgutes (3) zu fördern, und dass der Schwingungserreger (48) von einer Rohreinrichtung (9) radial umgeben ist und dass die Absaugwandung (7) die Rohreinrichtung (9) wenigstens abschnittsweise umgibt,
und **dass** die Verdichtungsflasche (2) an der Stirnseite (16) ein mehrteiliges und trennbares Anschlussstück (23) mit einer Durchführung (24) für die Antriebswelle (18) der Verdichtungsflasche (2) aufweist.

2. Verdichtungseinrichtung (1) nach Anspruch 1, wobei der Schwingungserreger (48) wenigstens eine drehbar aufgenommene Unwuchteinrichtung (8) umfasst.

3. Verdichtungseinrichtung (1) nach einem der vorhergehenden Ansprüche, wobei die Absaugwandung (7) wenigstens teilweise aus einer luftdurchlässigen Filtereinrichtung (10) besteht.

4. Verdichtungseinrichtung (1) nach dem vorhergehenden Anspruch, wobei die Filtereinrichtung (10) austauschbar von der Rohreinrichtung (9) gestützt wird.

5. Verdichtungseinrichtung (1) nach einem der vorhergehenden Ansprüche, wobei sich die Absaugeinrichtung (6) mittelbar oder unmittelbar axial an die Rohreinrichtung (9) und/oder den Schwingungserreger (48) anschließt.

6. Verdichtungseinrichtung (1) nach einem der vorhergehenden Ansprüche, wobei die Verdichtungsflasche (2) langgestreckt ausgebildet ist, und wobei ein Verhältnis von einer Länge (13) zu einem Durchmesser (14) der Verdichtungsflasche (2) größer 3 und insbesondere größer 4 beträgt.

7. Verdichtungseinrichtung (1) nach einem der vorhergehenden Ansprüche, wobei an wenigstens einem axialen Endbereich (19, 20) der Rohreinrichtung (9) wenigstens ein Lager (21, 22) zur Lagerung der Antriebswelle (18) aufgenommen ist.

8. Verdichtungseinrichtung (1) nach einem der vorhergehenden Ansprüche, wobei die Verdichtungsflasche (2) an der Bodenseite (17) einen Bodendeckel (25) aufweist.

9. Verdichtungseinrichtung (1) nach Anspruch 7, wobei die Absaugeinrichtung (6) einen Unterdruckraum (26) umfasst, der im Wesentlichen durch einen radialen Zwischenraum zwischen der Rohreinrichtung (9) und der Filtereinrichtung (10) gebildet wird und wobei vorzugsweise der Unterdruckraum (26) über wenigstens einen Luftkanal (28) mit wenigstens einem Vakuumanschluss (30-32) verbunden ist und wobei sich der Luftkanal (28) vorzugsweise wenigstens teilweise radial außerhalb der Lager (21, 22) erstreckt und/oder wobei sich der Luftkanal (28) wenigstens teilweise durch die Rohreinrichtung (9) erstreckt.

10. Verdichtungseinrichtung (1) nach einem der vorhergehenden Ansprüche, wobei an dem Anschlussstück (23) wenigstens ein flexibler Anschlussschlauch (33) befestigt ist und wobei insbesondere in dem flexiblen Anschlussschlauch (33) wenigstens eine Vakuumleitung (34) angeordnet ist.

11. Verdichtungseinrichtung (1) nach einem der vorhergehenden Ansprüche, wobei im Inneren der Antriebswelle (18) wenigstens ein sich in einer Längsrichtung (27) der Antriebswelle (18) erstreckender Vakuumkanal (29) angeordnet ist, um die Absaugeinrichtung (6) mit Unterdruck zu versorgen und wobei vorzugsweise der Vakuumkanal (29) über wenigstens einen Querkanal (35) mit einem Anschlusskanal (36) der Verdichtungsflasche (2) in Strömungsverbindung steht und wobei insbesondere auf wenigstens einer axialen Seite der Anschlusskanal (36) gegenüber der Antriebswelle (18) über eine Dichtung (41, 42) abgedichtet ist.

12. Packanlage (100) umfassend wenigstens einen mit einem Schüttgut (3) zu füllenden offenen Sack(4) und wenigstens eine Packmaschine (50) mit wenigstens einem Füllstutzen (51) zum Füllen von offenen Säcken (4) mit Schüttgut (3), wobei eine Verdichtungseinrichtung (1) mit einer in den offenen Sack (4) einführbaren Verdichtungsflasche (2) vorgesehen ist, wobei die Verdichtungsflasche (2) eine Außenwandung (5) umfasst und geeignet ist, in einen offenen Sack (4) eingeführt zu werden, um die Außenwandung (5) in Kontakt mit dem Schüttgut (3) zu bringen und das Schüttgut (3) in dem offenen Sack (4) zu entgasen und zu verdichten,
**dadurch gekennzeichnet,**
**dass** die Außenwandung (5) der Verdichtungsflasche (2) wenigstens zum Teil durch eine gasdurchlässige äußere Absaugwandung (7) einer Absaugeinrichtung (6) gebildet wird und die Verdichtungsflasche (2) einen Schwingungserreger (48) umfasst, um durch eine durch den Schwingungserreger (48) erzeugte Schwingungsbewegung der Verdichtungsflasche (2) ein Entgasen des Schüttgutes (3) zu fördern, und dass der Schwingungserreger (48) von einer Rohreinrichtung (9) radial umgeben ist und dass die Absaugwandung (7) die Rohreinrichtung (9) wenigstens abschnittsweise umgibt, und dass die Verdichtungsflasche (2) an der Stirnseite (16) ein mehrteiliges und trennbares Anschlussstück (23) mit einer Durchführung (24) für die Antriebswelle (18) der Verdichtungsflasche (2) aufweist.

13. Packanlage nach dem vorhergehenden Anspruch, wobei dem Füllstutzen (51) ein Drucksensor (47) und/oder ein Füllstandsensor (55) zugeordnet ist und/oder wobei die Verdichtungsflasche höhenverstellbar ist und durch den Füllstutzen hindurch in das Gebinde einführbar ist.

14. Verfahren zum Füllen eines offenen Sacks (4) mit wenigstens einem Schüttgut (3) bei einem Füllvorgang, wobei eine Schüttgutmenge in den offenen Sack (4) eingefüllt und eine Verdichtungsflasche (2) einer Verdichtungseinrichtung (1) nach einem der vorhergehenden Ansprüche 1 bis 11 in den offenen Sack (4) eingeführt wird, um das Schüttgut (3) in dem offenen Sack (4) zu entgasen und zu verdichten,
**dadurch gekennzeichnet,**
**dass** der radial von der Rohreinrichtung (9) umgebener Schwingungserreger (48) der Verdichtungsflasche (2) in Schwingung versetzt und mit der Absaugeinrichtung (6) Gas an der Verdichtungsflasche (2) über die die Rohreinrichtung (9) wenigstens abschnittsweise umgebende gasdurchlässige äußere Absaugwandung (7) als Teil der Außenwandung (5) aus dem Schüttgut abgesaugt wird, um durch eine durch den Schwingungserreger (48) erzeugte Schwingungsbewegung der Verdichtungsflasche (2) ein Entgasen des Schüttgutes (3) zu fördern.

15. Verfahren nach dem vorhergehenden Anspruch, wobei die Verdichtungsflasche (2) zu Beginn des Füllvorgangs in den offenen Sack (4) eingeführt wird
und/oder wobei wenigstens abschnittsweise gleichzeitig der Schwingungserreger (48) an der Verdichtungsflasche (2) in Schwingung versetzt und an der Verdichtungsflasche (2) aus dem Schüttgut (3) Gas abgesaugt wird
und/oder wobei wenigstens abschnittsweise nur der Schwingungserreger (48) an der Verdichtungsflasche (2) in Schwingung versetzt und an der Verdichtungsflasche (2) aus dem Schüttgut (3) Gas abgesaugt wird
und/oder wobei die Verdichtungsflasche (2) wenigstens abschnittsweise inaktiv ist und/oder wobei an gewissen Zeitpunkten ein Gasimpuls an der Absaugungseinrichtung (6) angelegt wird
und/oder wobei eine Lage der Verdichtungsflasche (2) relativ zu dem Sack (4) zum effektiven Entgasen mehrfach verändert wird
und/oder wobei Gas mit der Absaugeinrichtung (6) erst abgesaugt wird, wenn ein Füllstand des Schüttguts in dem Sack die Absaugwandung (7) im Wesentlichen vollständig bedeckt.

## Claims

1. Compacting device (1) comprising a poker compactor (2) for compacting bulk material (3) in an open bag (4), the poker compactor (2) comprising an outer wall (5) and being suitable to be inserted into an open bag (4) to cause the outer wall (5) of the poker compactor (2) to make contact with the bulk material (3) and to degas and compact the bulk material (3) in the open bag (4),
**characterized in**
**that** the outer wall (5) of the poker compactor (2) is at least partially formed by a gas-permeable outer suction wall (7) of a suction device (6) and the poker compactor (2) comprises a vibration exciter (48) to support degassing the bulk material (3) by way of vibration of the poker compactor (2) generated by the vibration exciter (48), and that the vibration exciter (48) is radially surrounded by a tube device (9) and that the suction wall (7) surrounds the tube device (9) at least in sections, and that at the front face (16) the poker compactor (2) comprises a multipart and separable connecting piece (23) with a passage (24) for the drive shaft (18) of the poker compactor (2).

2. The compacting device (1) according to claim 1 wherein the vibration exciter (48) comprises at least one rotatably accommodated imbalance device (8).

3. The compacting device (1) according to any of the preceding claims wherein the suction wall (7) at least partially consists of an air-permeable filter device (10).

4. The compacting device (1) according to the preceding claim wherein the filter device (10) is exchangeably supported by the tube device (9).

5. The compacting device (1) according to any of the preceding claims wherein the suction device (6) is indirectly or directly axially downstream of the tube device (9) and/or the vibration exciter (48).

6. The compacting device (1) according to any of the preceding claims wherein the poker compactor (2) is configured elongated and wherein a ratio of a length (13) to a diameter (14) of the poker compactor (2) is larger than 3 and in particular larger than 4.

7. The compacting device (1) according to any of the preceding claims wherein at least one bearing (21, 22) for supporting the drive shaft (18) is accommodated at least at one axial end region (19, 20) of the tube device (9).

8. The compacting device (1) according to any of the preceding claims wherein the poker compactor (2) comprises a bottom cover (25) at the bottom face (17).

9. The compacting device (1) according to claim 7 wherein the suction device (6) comprises a vacuum chamber (26) that is substantially formed by a radial clearance between the tube device (9) and the filter device (10) and wherein the vacuum chamber (26) is preferably connected with at least one vacuum connection (30-32) through at least one air duct (28) and wherein the air duct (28) preferably extends at least partially radially outside the bearings (21, 22) and/or wherein the air duct (28) extends at least partially through the tube device (9) .

10. The compacting device (1) according to any of the preceding claims wherein at least one flexible connecting hose (33) is attached to the connecting piece (23) and wherein at least one vacuum line (34) is disposed in particular in the flexible connecting hose (33).

11. The compacting device (1) according to any of the preceding claims wherein at least one vacuum duct (29) extending in a longitudinal direction (27) of the drive shaft (18) is disposed in the interior of the drive shaft (18) to supply the suction device (6) with vacuum and wherein the vacuum duct (29) is preferably in flow connection with a connecting duct (35) of the poker compactor (2) through at least one transverse duct (35) and wherein the connecting duct (36) is in particular sealed relative to the drive shaft (18) by way of a seal (41, 42) at least on one axial side.

12. Packaging system (100) comprising at least one open bag (4) intended to be filled with bulk material (3) and at least one packaging machine (50) having at least one filling spout (51) for filling open bags (4) with bulk material (3) wherein a compacting device (1) with a poker compactor (2) that can be inserted into the open bag (4) is provided, the poker compactor (2) comprising an outer wall (5) and being suitable to be inserted into an open bag (4) to cause the outer wall (5) to make contact with the bulk material (3) and to degas and compact the bulk material (3) in the open bag (4),
**characterized in**
**that** the outer wall (5) of the poker compactor (2) is at least partially formed by a gas-permeable, outer suction wall (7) of a suction device (6) and the poker compactor (2) comprises a vibration exciter (48) to support degassing the bulk material (3) by way of a vibrating motion of the poker compactor (2) generated by the vibration exciter (48), and that the vibration exciter (48) is radially surrounded by a tube device (9) and that the suction wall (7) surrounds the tube device (9) at least in sections, and that at the front face (16) the poker compactor (2) comprises a multipart and separable connecting piece (23) with a passage (24) for the drive shaft (18) of the poker compactor (2).

13. The packaging system according to the preceding claim wherein a pressure sensor (47) and/or a fill level sensor (55) is assigned to the filling spout (51) and/or wherein the poker compactor is height-adjustable and can be inserted into the container through the filling spout.

14. Method for filling an open bag (4) with at least one bulk material (3) in a filling process, wherein a quantity of bulk material is filled into the open bag (4) and a poker compactor (2) of a compacting device (1) according to any of the preceding claims 1 through 11 is inserted into the open bag (4) to degas and compact the bulk material (3) in the open bag (4),
**characterized in**
**that** the vibration exciter (48) of the poker compactor (2) that is radially surrounded by the tube device (9) is caused to vibrate and gas is aspirated out of the bulk material at the poker compactor (2) by means of the suction device (6) through the gas-permeable, outer suction wall (7) which forms part of the outer wall (5) surrounding the tube device (9) at least in sections to support degassing the bulk material (3) by way of vibrating motion of the poker compactor (2) generated by the vibration exciter (48).

15. The method according to the preceding claim wherein the poker compactor (2) is inserted into the open bag (4) as the filling process begins and/or wherein the vibration exciter (48) at the poker compactor (2) is caused to vibrate and gas is sucked out of the bulk material (3) at the poker compactor (2) simultaneously at least in sections and/or wherein only the vibration exciter (48) at the poker compactor (2) is caused to vibrate at least in sections and gas is sucked out of the bulk material (3) at the poker compactor (2) and/or wherein the poker compactor (2) is inactive at least in sections and/or wherein at certain points in time a gas impulse is applied to the sucking-off device (6) and/or wherein a position of the poker compactor (2) relative to the bag (4) is changed multiple times for efficient degassing and/or wherein gas is not sucked off by means of the suction device (6) until a fill level of the bulk material in the bag substantially entirely covers the suction wall (7).

## Revendications

1. Dispositif de compactage (1) comprenant une bouteille de compactage (2) pour compacter du produit en vrac (3) dans un sac ouvert (4), ladite bouteille de compactage (2) comprenant une paroi extérieure (5) et étant apte à être insérée dans un sac ouvert (4) afin de mettre la paroi extérieure (5) de la bouteille de compactage (2) en contact avec le produit en vrac (3) et de dégazer et compacter le produit en vrac (3) dans le sac ouvert (4),
**caractérisé par le fait**
**que** la paroi extérieure (5) de la bouteille de compactage (2) est formée, au moins en partie, par une paroi d'aspiration extérieure (7) perméable aux gaz d'un dispositif d'aspiration (6) et la bouteille de compactage (2) comprend un excitateur de vibrations (48) afin de favoriser par une vibration de la bouteille de compactage (2), qui est générée par ledit excitateur de vibrations (48), un dégazage du produit en vrac (3), et que l'excitateur de vibrations (48) est entouré radialement par un dispositif tubulaire (9) et que la paroi d'aspiration (7) entoure au moins par sections ledit dispositif tubulaire (9), et que la bouteille de compactage (2) présente sur la face frontale (16) une pièce de raccordement (23) en plusieurs parties et séparable qui comprend un passage (24) pour l'arbre d'entraînement (18) de la bouteille de compactage (2).

2. Dispositif de compactage (1) selon la revendication 1, dans lequel l'excitateur de vibrations (48) comprend au moins un dispositif de balourd (8) reçu de manière à pouvoir tourner.

3. Dispositif de compactage (1) selon l'une quelconque des revendications précédentes, dans lequel la paroi d'aspiration (7) est constituée au moins en partie par un dispositif de filtrage (10) perméable à l'air.

4. Dispositif de compactage (1) selon la revendication précédente, dans lequel ledit dispositif de filtrage (10) est supporté de manière échangeable par le dispositif tubulaire (9).

5. Dispositif de compactage (1) selon l'une quelconque des revendications précédentes, dans lequel le dispositif d'aspiration (6) se raccorde directement ou indirectement axialement au dispositif tubulaire (9) et/ou à l'excitateur de vibrations (48).

6. Dispositif de compactage (1) selon l'une quelconque des revendications précédentes, dans lequel la bouteille de compactage (2) est conçue de manière allongée, et dans lequel un rapport d'une longueur (13) à un diamètre (14) de la bouteille de compactage (2) est supérieur à 3 et en particulier supérieur à 4.

7. Dispositif de compactage (1) selon l'une quelconque des revendications précédentes, dans lequel sur au moins une zone d'extrémité axiale (19, 20) du dispositif tubulaire (9) est reçu au moins un palier (21, 22) destiné à supporter l'arbre d'entraînement (18).

8. Dispositif de compactage (1) selon l'une quelconque des revendications précédentes, dans lequel la bouteille de compactage (2) présente un couvercle de fond (25) sur le côté de fond (17).

9. Dispositif de compactage (1) selon la revendication 7, dans lequel le dispositif d'aspiration (6) comprend un espace de dépression (26) qui est formé pour l'essentiel par un intervalle radial situé entre le dispositif tubulaire (9) et le dispositif de filtrage (10), et dans lequel, de préférence, ledit espace de dépression (26) est relié à au moins un raccord de vide (30-32) par au moins un canal à air (28), et dans lequel le canal à air (28) s'étend de préférence au moins en partie radialement à l'extérieur des paliers (21, 22), et/ou dans lequel ledit canal à air (28) s'étend au moins en partie à travers le dispositif tubulaire (9).

10. Dispositif de compactage (1) selon l'une quelconque des revendications précédentes, dans lequel au moins un tuyau flexible de raccordement (33) souple est fixé à ladite pièce de raccordement (23), et dans lequel, en particulier, au moins une conduite à vide (34) est agencée dans le tuyau flexible de connexion (33) souple.

11. Dispositif de compactage (1) selon l'une quelconque des revendications précédentes, dans lequel au moins un canal à vide (29) s'étendant dans une direction longitudinale (27) de l'arbre d'entraînement (18) est agencé à l'intérieur de l'arbre d'entraînement (18) afin d'alimenter en dépression le dispositif d'aspiration (6), et dans lequel, de préférence, ledit canal à vide (29) est en communication fluidique, via au moins un canal transversal (35), avec un canal de raccordement (36) de la bouteille de compactage (2), et dans lequel, en particulier sur au moins un côté axial, le canal de raccordement (36) est rendu étanche par rapport à l'arbre d'entraînement (18) par le biais d'un joint d'étanchéité (41, 42).

12. Installation d'emballage (100) comprenant au moins un sac ouvert (4) à remplir d'un produit en vrac (3) et au moins une emballeuse (50) comprenant au moins une tubulure de remplissage (51) destinée à remplir des sacs ouverts (4) de produit en vrac (3), dans lequel un dispositif de compactage (1) comprenant une bouteille de compactage (2) apte à être insérée dans le sac ouvert (4) est prévu, ladite bouteille de compactage (2) comprenant une paroi extérieure (5) et étant apte à être insérée dans un sac ouvert (4) afin de mettre la paroi extérieure (5) en contact avec le produit en vrac (3) et de dégazer et compacter le produit en vrac (3) dans le sac ouvert (4),
**caractérisée par le fait**
**que** la paroi extérieure (5) de la bouteille de compactage (2) est formée, au moins en partie, par une paroi d'aspiration extérieure (7) perméable aux gaz d'un dispositif d'aspiration (6) et la bouteille de compactage (2) comprend un excitateur de vibrations (48) afin de favoriser par un mouvement vibratoire de la bouteille de compactage (2), qui est généré par ledit excitateur de vibrations (48), un dégazage du produit en vrac (3), et que l'excitateur de vibrations (48) est entouré radialement par un dispositif tubulaire (9) et que la paroi d'aspiration (7) entoure au moins par sections ledit dispositif tubulaire (9), et que la bouteille de compactage (2) présente sur la face frontale (16) une pièce de raccordement (23) en plusieurs parties et séparable qui comprend un passage (24) pour l'arbre d'entraînement (18) de la bouteille de compactage (2).

13. Installation d'emballage selon la revendication précédente, dans laquelle à ladite tubulure de remplissage (51) est associé un capteur de pression (47) et/ou un capteur de niveau (55) et/ou dans laquelle la bouteille de compactage est réglable en hauteur et peut être insérée à travers la tubulure de remplissage dans le récipient.

14. Procédé destiné à remplir un sac ouvert (4) d'au moins un produit en vrac (3) lors d'une opération de remplissage, dans lequel une quantité de produit en vrac est versée dans le sac ouvert (4) et une bouteille de compactage (2) d'un dispositif de compactage (1) selon l'une quelconque des revendications précédentes 1 à 11 est insérée dans le sac ouvert (4) pour dégazer et compacter le produit en vrac (3) dans le sac ouvert (4),
**caractérisé par le fait**
**que** l'excitateur de vibrations (48) de la bouteille de compactage (2) qui est entouré radialement par le dispositif tubulaire (9) est mis en vibrations, et du gaz est éliminé par aspiration du produit en vrac, au moyen du dispositif d'aspiration (6) au niveau de la bouteille de compactage (2), via la paroi d'aspiration extérieure (7) en tant que partie de la paroi extérieure (5), qui est perméable aux gaz et entoure au moins par sections le dispositif tubulaire (9), afin de favoriser un dégazage du produit en vrac (3) au moyen d'un mouvement vibratoire de la bouteille de compactage (2) généré par l'excitateur de vibrations (48).

15. Procédé selon la revendication précédente, dans lequel la bouteille de compactage (2) est insérée au début de l'opération de remplissage dans le sac ouvert (4),
et/ou dans lequel, au moins par sections, l'excitateur de vibrations (48) est mis en vibrations sur la bouteille de compactage (2) et, en même temps, du gaz est éliminé par aspiration du produit en vrac (3) sur la bouteille de compactage (2) et/ou dans lequel, au moins par sections, seulement l'excitateur de vibrations (48) est mis en vibrations sur la bouteille de compactage (2) et du gaz est éliminé par aspiration du produit en vrac (3) sur la bouteille de compactage (2) et/ou dans lequel la bouteille de compactage (2) est inactive au moins par sections
et/ou dans lequel, à certains moments, une impulsion de gaz est appliquée au dispositif d'aspiration (6)
et/ou dans lequel une position de la bouteille de compactage (2) par rapport au sac (4) est modifiée à plusieurs reprises pour un dégazage efficace et/ou dans lequel du gaz n'est aspiré au moyen du dispositif d'aspiration (6) que lorsqu'un niveau de remplissage du produit en vrac dans le sac recouvre pour l'essentiel complètement la paroi d'aspiration (7).
